# EUROPÄISCHE PATENTSCHRIFT

(11) **EP 1 353 857 B1**
(45) Veröffentlichungstag und Bekanntmachung des Hinweises auf die Patenterteilung: **18.08.2004**
(21) Anmeldenummer: 02702263.1
(22) Anmeldetag: 14.01.2002
(51) Int. Cl.: B65D 75/34, B65D 75/52, B65D 75/58

(54) **PRIMÄRVERPACKUNGSEINHEIT FÜR MEHRERE VEREINZELTE FILMPLÄTTCHEN ALS DARREICHUNGSFORMEN**
PRIMARY PACKAGING UNIT FOR A PLURALITY OF INDIVIDUAL FILM TABLETS AS PHARMACEUTICAL FORMS
UNITE D'EMBALLAGE PRIMAIRE DESTINEE A PLUSIEURS COMPRIMES PELLICULES INDIVIDUELS EN TANT QUE FORMES PHARMACEUTIQUES

(30) Priorität: 23.01.2001 DE 10102818
(43) Veröffentlichungstag der Anmeldung: 22.10.2003
(73) Patentinhaber: LTS Lohmann Therapie-Systeme AG, 56626 Andernach (DE)
(72) Erfinder: VON FALKENHAUSEN, Christian, 53340 Meckenheim (DE)
(74) Vertreter: Flaccus, Rolf-Dieter, Dr.
(86) Internationale Anmeldenummer: PCT/EP2002/000287
(87) Internationale Veröffentlichungsnummer: WO 2002/059012

(56) Entgegenhaltungen:
- EP-A- 0 734 965
- DE-A- 2 919 713
- FR-A- 2 760 436
- FR-A- 2 778 893
- US-A- 5 620 088

## Beschreibung

Die Erfindung betrifft eine Primärverpackungseinheit für mehrere vereinzelte Filmplättchen als Darreichungsformen, die in dieser in in mehreren Reihen ausgebildeten Fächern angeordnet sind, insbesondere für kreisrunde Darreichungsformen.

Arzneimittel in fester Form werden in der Regel zu Dosiseinheiten (Darreichungsformen) vereinzelt und in Primärverpackungen in vorbestimmter Anzahl einzeln verpackt und als sog. Karte an den Patienten oder Verbraucher abgegeben, die die Darreichungsformen zwischen wenigstens zwei miteinander versiegelten Schichten enthält. Neben den bekannten festen Darreichungsformen für Arzneimittel, wie Tabletten oder Dragees, gibt es auch die Darreichungsform des "Wafer". Bei diesem handelt es sich um ein Filmplättchen aus beispielsweise einem polymeren Bestandteil und einem Wirkstoff mit einer vorbestimmten Wirkstoffmenge, das in seiner Dicke und seinen Abmessungen auf die abzugebende Wirkstoffmenge abgestimmt ist. In der DE 198 00 682 wird eine Primärverpackung für derartige Filmplättchen beschrieben. Diese weist eine Unterschicht und eine Oberschicht auf, zwischen denen oblatenförmige Filmplättchen als Darreichungsformen in Kompartimenten (Fächern) eingeschlossen sind. Oberschicht und Unterschicht sind durch Siegelnähte bzw. -bereiche miteinander verbunden, in die in die Bereiche zwischen den Fächern Perforationen als Sollbruchlinien eingebracht sind, die eine bedarfsweise Abtrennung der einzelnen Fächer von der Primärverpackungseinheit ermöglichen. Zur Erleichterung des Anfassens und des Aufreißens kann neben jedem Fach auf mindestens einer Seite außerhalb des Siegelbereiches ein unversiegelter Rand angeordnet sein, oder Ober- und Unterschicht können gegeneinander verschoben angeordnet und miteinander verbunden sein, so daß ein überstehender Rand einer der beiden Schichten gebildet ist.
Des weiteren hat die nachreröffentlichte WO-A-01/62621 eine Primärverpackungseinheit mit einer Unterschicht und einer Oberschicht zum Gegenstand. Bei dieser sind die beiden Schichten in vorbestimmten Bereichen nicht miteinander verbunden sind und bilden dadurch eine Aufreißhilfe.

Aufgrund der flächigen Ausdehnung der Arzneiform, der Ausdehnung eines Freiraumes um die Darreichungsform herum und der Breite des Siegelbereichs erreichen Primärverpackungseinheiten nach der DE 198 00 682 eine Ausdehnung, die deren Handhabung beeinträchtigt. So weist z.B. eine Karte (Primärverpackungseinheit) mit fünf oblatenförmigen Darreichungsformen mit je einer Fläche von 2 cm² eine Gesamtbreite von 11 cm und eine Breite von 6 cm auf. Diese Karte läßt sich beispielsweise in einem Portemonnaie schlecht unterbringen. Eine Wochenpackung mit mindestens sieben Darreichungsformen wäre daher noch ungünstiger. Der Grund liegt in der Größe der oblatenförmigen Darreichungsformen, die im wesentlichen einen Durchmesser von 1, 5 cm aufweisen, was mit einer geringeren Packungsdichte in der Primärverpackungseinheit verbunden ist, zumal die Darreichungsformen in dieser dicht abgeschlossen sein müssen. Eine gute Handhabbarkeit, eingeschlossen eine problemlose Unterbringung beim Mitführen, ist aber gerade ein erklärtes Ziel dieser neuen Darreichungsform, die insbesondere rund (oblatenförmig) angeboten wird und zur Darreichung gelangt, um auch eine gewisse Nähe zu anderen Darreichungsformen zu suggerieren und ihre Etablierung zu erleichtern.

Es ist daher Aufgabe der Erfindung, eine Primärverpackungseinheit nach dem Oberbegriff des Anspruchs 1 oder 6 so zu gestalten, daß diese eine dichtere Packung für insbesondere runde Darreichungsformen ermöglicht.

Diese Aufgabe wird bei einer Verpackungseinheit nach dem Oberbegriff des Anspruchs 1 oder 6 durch deren kennzeichnende Merkmale gelöst. Vorteilhafte Ausgestaltungen sind jeweils in den Unteransprüchen aufgeführt.

Die Erfindung besteht darin, daß bei einer Primärverpakkungseinheit für mehrere vereinzelte Darreichungsformen in Form von Filmplättchen, die aus einer Unterschicht und einer mit dieser versiegelten Oberschicht gebildet ist, zwischen denen von Siegelbereichen umgebene einzelne Fächer für die Darreichungsformen ausgebildet sind, in deren Bereich die Ober- und die Unterschicht unversiegelt sind, mindestens zwei Reihen von Fächern gebildet sind, und die Fächer und Darreichungsformen der benachbarter Reihen zueinander versetzt angeordnet sind, oder, alternativ dazu, daß die Fächer ringförmig angeordnet sind. Die mehrreihige Positionierung mit einem Versatz der Fächer oder auch die ringförmige Positionierung der Darreichungsformen, führt zu einer dichteren Packung je Flächeneinheit und damit auch zu kleineren Primärverpackungseinheiten.

Bevorzugt ist die Primärverpackungseinheit für runde oblatenförmige Filmplättchen als Darreichungsform vorgesehen, bei der die Fächer so angeordnet sind, daß der Versatz der in diesen eingeschlossenen Darreichungsformen dem halben Abstand der Mittelpunkte zweier benachbarter Darreichungsformen einer Reihe entspricht, und daß alle benachbarten Darreichungsformen den gleichen Abstand voneinander haben. Das bedeutet bei einem Abstand A zwischen zwei benachbarten Darreichungsformen einer Reihe, daß eine Darreichungsform der benachbarten Reihe um 0, 5 A zu diesen versetzt angeordnet ist. Zudem bilden die Verbindungslinien der Mittelpunkte der Darreichungsformen gleichschenklige Dreiecke. Je nach Ausführungsform der Erfindung kann der Versatz jedoch auch anders gewählt werden. Bei der bevorzugten Ausführungsform beträgt der Abstand der Ränder zweier benachbarter Darreichungsformen zwischen 3 mm und 50 mm, vorzugsweise zwischen 6 mm und 20 mm. Bei den Darreichungsformen handelt es sich bevorzugt um kreisrunde Darreichungsformen mit einem Durchmesser zwischen 0,5 und 3 cm und mit einer Dicke zwischen 50 und 700 µm.

Zur Verbesserung der Handhabung weist die Primärverpackung den Fächern zugeordnete Aufreißlaschen auf, die dadurch gebildet sind, daß in deren Bereich die Oberschicht nicht mit der Unterschicht verbunden ist und die Oberschicht in dem den Fächern abgewandten Bereich von der mit der Unterschicht versiegelten Oberschicht separiert ist. Die Aufreißlaschen grenzen an Sollreißlinien, die in der versiegelten Oberschicht der die Fächer umgebenden Bereiche angeordnet sind. Mit Hilfe einer Aufreißlasche wird die Oberschicht entlang der ein Fach umgebenden Sollreißlinie von der Unterschicht getrennt, und das jeweilige Fach wird geöffnet. Die darinliegende Darreichungsform ist zugänglich. Bei in Reihen angeordneten Fächern sind die Aufreißlaschen vorteilhaft so angeordnet, daß sie in die zwischen den Fächern einer benachbarten Reihe gegebenen Zwischenräume hineinragen. Bei ringförmig angeordneten Fächern sind sie in dem von den Fächern umschlossenen Bereich ausgebildet und zum Zentrum der runden Primärverpackungseinheit ausgerichtet und können dort leicht gegriffen werden. Die benachbarten Fächer bleiben beim Aufreißen eines Faches unbeeinträchtigt und geschlossen.

Als Materialien für die beiden Schichten eignen sich insbesondere Polyethylen (PE), Polyethylenterephthalat (PET), Polypropylen (PP) und Ethylen-vinylacetat-Copolymer (EVA), aber auch Papier, Aluminium oder Verbunde dieser Materialien. Dabei können die Oberschicht und die Unterschicht aus verschiedenen Materialien bestehen. Vorteilhaft kann es auch sein, für eine der beiden Schichten oder nur für die Oberschicht ein transparentes Material einzusetzen.

Die Primärverpackungseinheit wird hergestellt, indem eine bahnförmige Arzneimittelform von einer Vorratsrolle abgezogen und einer ebenfalls von einer solchen abgezogenen Bahn aus dem Material der Unterschicht zugeführt wird und aus der Arzneimittelbahn die Darreichungsformen, insbesondere kreisrunde Darreichungsformen, entsprechend der vorbestimmten Anordnung in der Primärverpackung, ausgestanzt oder ausgeschnitten werden und das Restmaterial separiert wird, indem die Restmaterialbahn über eine Separierkante geführt wird, an der die aus dem Verband gelösten Darreichungsformen auf der Bahn des Materials der Unterschicht verbleiben und mit dieser vorgeschoben werden. Im Anschluß an das Separieren wird auf die Unterbahn und die auf dieser positionierten Darreichungsformen eine Bahn aus dem Material der Oberschicht zugeführt und mit dem Material der Unterschicht in vorbestimmten Bereichen versiegelt. Danach wird die Oberbahn zur Ausbildung von Aufreißlaschen und Sollreißlinien durch- und angestanzt. Schließlich wird der versiegelte Verbund mit den nach dem Muster positionierten Darreichungsformen von den nachfolgenden Bahnen abgetrennt.

Die Erfindung wird nachstehend an Ausführungsbeispielen erläutert. In den zugehörigen Zeichnungen zeigen:
Fig. 1: eine Primärverpackungseinheit in einer ersten Ausführungsform,
Fig. 1a: einen Schnitt A-A durch diese,
Fig. 2: eine Primärverpackungseinheit in einer zweiten Ausführung,
Fig. 3: eine Primärverpackungseinheit in einer dritten Ausführung und
Fig. 4: ein Schema eines Verfahrensablaufs zur Herstellung einer Primärverpackungseinheit.

Fig. 1 zeigt in Verbindung mit Fig. 1a eine Primärverpakkungseinheit mit fünf in zwei Reihen I und II angeordneten kreisrunden Filmplättchen als Darreichungsformen 1 mit einem Durchmesser von 1,9 cm und einer Dicke von 200 µm. Die Darreichungsformen 1 der beiden Reihen I und II sind versetzt zueinander positioniert, wobei der Versatz dem halben Abstand S (S = 3,6 cm) der Mittelpunkte zweier benachbarter Darreichungsformen 1 einer Reihe I oder II entspricht und somit 0,5 S = 1,8 cm beträgt. Darüber hinaus sind jeweils drei benachbarte Darreichungsformen 1 so positioniert, daß diese ein gleichschenkliges Dreieck bilden, so daß auch die benachbarten Darreichungsformen 1 beider Reihen I und II untereinander einen Abstand S voneinander haben. Der Abstand ihrer Ränder beträgt 1,7 cm. Die Primärverpackungseinheit ist aus einer Unterschicht 2 aus einem Verbund von Papier, Aluminium und Polyethylen mit einer Dicke von 500 µm und einer mit dieser versiegelten Oberschicht 3 aus einem Verbund von Polyethylenterephthalat, Polypropylen und Polyethylen mit einer Dicke von 70 µm gebildet, zwischen denen Fächer 4 für die Darreichungsformen 1 ausgebildet sind, in deren Bereich die beiden Schichten 2 und 3 nicht miteinander versiegelt sind. Der Durchmesser der Fächer 4 beträgt 2,2 cm und ist somit größer als der der Darreichungsformen 1, so daß um diese herum ein ringförmiger Luftraum 5 gegeben ist. Den Fächern 4 sind zungenförmige Bereiche 6 der Oberschicht 3 zugeordnet, die nicht mit der Unterschicht 2 versiegelt sind und die im Bereich.ihrer dem jeweiligen Fach 4 abgewandten Spitze von der übrigen Oberschicht 3 separiert sind und als Anfaß- und Aufreißlaschen dienen. Überdies grenzen diese auf ihrer dem jeweiligen Fach 4 zugewandten Seite an Sollreißlinien 7, die beidseits eines Faches 4 in der mit der Unterschicht 2 versiegelten Oberschicht 3 ausgebildet sind. Die zungenförmigen Aufreißlaschen (6) ragen jeweils in die zwischen den Fächern 4 gegebenen Räume der jeweils anderen Reihe I oder II hinein.

Fig. 2 zeigt eine Primärverpackungseinheit mit nur vier Fächern 8 und Darreichungsformen 1, bei der diese einen größeren Abstand voneinander haben als in der vorbeschriebenen Ausführungsform. Der Abstand zwischen den in den Fächern 8 untergebrachten Darreichungsformen 1 einer Reihe I oder II beträgt S₁ = 4,5 cm und zwischen den Darreichungsformen 1 der beiden Reihen I und II S₂ = 4 cm. Die ebenso wie in der Ausführung nach Fig. 1 gebildeten Aufreißlaschen 9 grenzen im Unterschied zu diesen (6) jeweils an separate Sollreißlinien 10.

In Fig. 3 ist eine Primärverpackung aus einer Unterschicht 11 aus einem Verbund von Papier, Aluminium und Polyethylen mit einer Dicke von 500 µm und einer mit dieser versiegelten Oberschicht 12 aus einem Verbund von Polyethylenterephthalat, Polypropylen und Polyethylen mit einer Dicke von 70 µm und mit sieben zwischen diesen ringförmig angeordneten Fächern 13 sowie sieben in diesen untergebrachten Darreichungsformen 1 dargestellt. Diese Primärverpackung stellt eine Wochenpackung dar, aus der jeden Tag eine Darreichungsform 1 entnommen werden soll. Die Anordnung der Fächer 13 ist so getroffen, daß diese mit ihren Mittelpunkten auf einem Kreis eines Durchmessers von 9,5 cm liegen und einen regelmäßigen Abstand S₃ von 3,5 cm voneinander haben. Die Oberschicht 12 ist im Bereich einer durch die vorbestimmte Anzahl der Darreichungsformen und die Dimensionierung gegebenen Lücke 14 ausgespart und in den schraffierten Bereichen 15 mit der Unterschicht 11 versiegelt. Auch diese Primärverpackung ist mit durch unversiegelte Bereiche 16 der Oberschicht 12 gebildeten zungenförmigen Aufreißlaschen (16) versehen, die voneinander getrennt sind und alle nach der Mitte weisen. Zwischen den Fächern 13 sind in dem versiegelten Bereich Sollreißlinien 17 ausgebildet.

In Fig. 4 ist der Verfahrensablauf zur Herstellung einer Primärverpackungseinheit dargestellt. Zur Herstellung wird auf Rollen bevorratetes bahnförmiges Material des Arzneimittels, zur Bildung der Unterschicht 2 (11) und der Oberschicht 3 (12) bereitgestellt. Die Arzneimittelbahn 20 wird einer Stanzstation 21 in einem vorbestimmten Takt intermittierend zugeführt und vor dieser mit dem bahnförmigen Material der Unterschicht 2 zusammengeführt, in der (21) kreisrunde Darreichungsformen 1, entsprechend dem vorbestimmten Verpackungsmuster der Primärverpackungseinheit gemäß Fig. 1, Fig. 2 oder Fig. 3, auf der Materialbahn der Unterschicht 2 ausgestanzt werden. Die Materialbahn der Unterschicht 2 wird durch einen nicht weiter dargestellten Transportmechanismus 22 im Takt vorwärtsbewegt. Durch Führen der Restmaterialbahn 23 um eine Ablösekante 24 mit einem kleinem Durchmesser werden die Darreichungsformen 1 separiert und liegen in der vorbestimmten Verpackungsposition auf der Materialbahn der Unterschicht 2. Danach wird, ebenfalls im Takt, auf diese die Materialbahn der Oberschicht 3 als Deckschicht zugeführt und mit dem Materialbahn der Unterschicht 2 in einer Siegelstation 25 nach einem vorbestimmten Muster versiegelt, wobei sowohl die Bereiche zur Ausbildung der Fächer 4 (13) als auch die Bereiche, in denen die Aufreißlaschen 6 (16) ausgebildet werden, unversiegelt bleiben. Danach wird die Oberschichtbahn in einer Stanzstation 26 nach einem vorgegebenen Muster zur Ausbildung von Sollreißlinien 7 (10, 17) angestanzt und zur Trennung der Aufreißlaschen (16) durchgestanzt. In einer nachfolgenden Schneidstation 27 wird die derart gestaltete Primärverpackungseinheit P von der nachfolgenden getrennt.

### Liste der verwendeten Bezugszeichen

- I: Reihe
- II: Reihe
- S: Abstand
- 1: Darreichungsform
- 2: Unterschicht
- 3: Oberschicht
- 4: Fach
- 5: Luftraum
- 6: Aufreißlasche
- 7: Sollreißlinie
- 8: Fach
- 9: Aufreißlasche
- 10: Sollreißlinie
- 11: Unterschicht
- 12: Oberschicht
- 13: Fach
- 14: Lücke
- 15: Bereich
- 16: Aufreißlasche
- 17: Sollreißlinie
- 20: Arzneimittelbahn
- 21: Stanzstation
- 22: Transportmechanismus
- 23: Restmaterialbahn
- 24: Ablösekante
- 25: Siegelstation
- 26: Stanzstation
- 27: Schneidstation
- P: Primärverpackungseinheit

## Patentansprüche

1. Primärverpackungseinheit für mehrere vereinzelte Filmplättchen als Darreichungsformen, mit einer Unterschicht und einer mit dieser versiegelten Oberschicht, zwischen denen von Siegelbereichen umgebene einzelne Fächer für die Darreichungsformen ausgebildet sind, in deren Bereich die Ober- und die Unterschicht unversiegelt sind, **dadurch gekennzeichnet, daß** diese mindestens zwei Reihen (I, II) von Fächern (4, 8) aufweist, und daß die Fächer (4, 8) und Darreichungsformen (1) benachbarter Reihen (I, II) zueinander versetzt angeordnet sind.

2. Primärverpackungseinheit nach Anspruch 1, **dadurch gekennzeichnet, daß** die Fächer (4) derart angeordnet sind, daß der Versatz der Darreichungsformen (1) dem halben Abstand (S) der Mittelpunkte zweier benachbarter Darreichungsformen (1) einer Reihe (I, II) entspricht, und das alle benachbarten Darreichungsformen (1) im gleichen Abstand (S) zueinander angeordnet sind.

3. Primärverpackungseinheit nach Anspruch 1 oder 2, **dadurch gekennzeichnet, daß** die Darreichungsformen (1) derart angeordnet sind, daß der Abstand der Ränder zweier benachbarter Darreichungsformen (1) zwischen 3 mm und 50 mm, bevorzugt zwischen 6 mm und 20 mm, beträgt.

4. Primärverpackungseinheit nach einem der vorhergehenden Ansprüche, **dadurch gekennzeichnet, daß** diese den Fächern (4, 8) zugeordnete Oberschichtbereiche aufweist, die nicht mit der Unterschicht (2) verbunden und die in dem den Fächern (4, 8) abgewandten Bereich von der Oberschicht (3) separiert sind und als Aufreißlaschen (6, 9) dienen, und daß die Aufreißlaschen (6, 9) an Sollreißlinien (7, 10) grenzen, die in der versiegelten Oberschicht (3) der die Fächer (4, 8) umgebenden Bereiche angeordnet sind.

5. Primärverpackungseinheit nach Anspruch 4, **dadurch gekennzeichnet, daß** die Aufreißlaschen (6, 9) jeweils in die zwischen den Fächern (4, 8) gegebenen Räume einer benachbarten Reihe (I, II) hineinragen.

6. Primärverpackungseinheit für mehrere vereinzelte filmförmige Darreichungsformen, mit einer Unterschicht und einer mit dieser versiegelten Oberschicht, zwischen denen von Siegelbereichen umgebene einzelne Fächer für die Darreichungsformen ausgebildet sind, in deren Bereich die Ober- und die Unterschicht unversiegelt sind, **dadurch gekennzeichnet, daß** die Fächer (13) ringförmig angeordnet sind.

7. Primärverpackungseinheit nach Anspruch 7, **dadurch gekennzeichnet, daß** diese den Fächern (13) zugeordnete Bereiche der Oberschicht (12) aufweist, die nicht mit der Unterschicht (11) verbunden und die in dem den Fächern (13) abgewandten Bereich von der Oberschicht (12) separiert sind und als Aufreißlaschen (16) dienen, und daß die Aufreißlaschen (16) an Sollreißlinien (17) grenzen, die in der versiegelten Oberschicht (12) der die Fächer (13) umgebenden Bereiche angeordnet sind.

8. Primärverpackungseinheit nach Anspruch 7, **dadurch gekennzeichnet, daß** die Aufreißlaschen (16) in dem von den Fächern (13) umschlossenen Bereich ausgebildet sind.

9. Primärverpackungseinheit nach einem der vorhergehenden Ansprüche, **dadurch gekennzeichnet, daß** die Unterschicht und/ oder die Oberschicht aus Polyethylen (PE), Polyethylenterephthalat (PET), Polypropylen (PP), Ethylen-Vinylacetat-Copolymer (EVA), Papier, Aluminium oder Verbünden dieser Materialien besteht.

10. Primärverpackung nach einem der vorhergehenden Ansprüche, **dadurch gekennzeichnet, daß** die Oberschicht (3, 12) und/ oder die Unterschicht (2, 11) transparent ausgebildet sind.

11. Verfahren zur Herstellung einer Primärverpackungseinheit nach Anspruch 1 bis 5 oder 6 bis 8, **dadurch gekennzeichnet, daß** eine bahnförmige Arzneimittelform (20) einer Bahn aus dem Material der Unterschicht (2, 11) zugeführt und aus der bahnförmigen Arzneimittelform (20), insbesondere kreisrunde Darreichungsformen (1), entsprechend dem vorbestimmten Verpackungsmuster, ausgestanzt oder ausgeschnitten werden und das Restmaterial separiert wird, daß anschließend eine Bahn aus dem Material der Oberschicht (3, 12) als Abdeckung für die Darreichungsformen (1) zugeführt und mit dem Material der ersteren Bahn (2, 11) in vorbestimmten Bereichen versiegelt wird, daß danach die Oberbahn (3, 12) zur Erzeugung von Aufreißlaschen (6, 9, 16) und Sollreißlinien (7, 10, 17) durch- und angestanzt wird, und daß anschließend die vorgeschobene Verpackungseinheit von der nachfolgenden abgetrennt wird.

## Claims

1. Primary package unit for a plurality of separated film laminas as administration forms, having a bottom layer and a top layer sealed thereto, between which layers individual compartments, surrounded by sealed regions, are formed for the administration forms in the region of which the top and bottom layers are unsealed, **characterized in that** said primary package unit is provided with at least two rows (I, II) of compartments (4, 8), and that the compartments (4, 8) and administration forms (1) of neighbouring rows (I, II) are offset from one another.

2. Primary package unit according to claim 1, **characterized in that** the compartments (4) are arranged such that the offset of the administration form (1) corresponds to half the distance (S) between the centre points of two neighbouring administration forms (1) of a row (I, II), and that all neighbouring administration forms (1) are arranged at equal distance (S) from one another.

3. Primary package unit according to claim 1 or 2, **characterized in that** the administration forms (1) are arranged such that the distance between the borders of two neighbouring administration forms (1) is between 3 mm and 50 mm, preferably between 6 mm and 20 mm.

4. Primary package unit according to any one of the preceding claims, **characterized in that** it has top layer sections associated with the compartments (4, 8) and not connected with the bottom layer (2) and which in the region facing away from the compartments (4, 8) are separated from the top layer (3) and serve as tear tabs (6, 9), and **in that** the tear tabs (6, 9) border on predetermined tear lines (7, 10) which are arranged in the sealed top layer (3) of the regions surrounding the compartments (4, 8).

5. Primary package unit according to claim 4, **characterized in that** the tear tabs (6, 9) each project into the spaces, existing between the compartments (4, 8), of a neighbouring row (I, II).

6. Primary package unit for a plurality of separated film-shaped administration forms, having a bottom layer and a top layer sealed thereto, between which layers individual compartments surrounded by sealed regions are formed for the administration forms, in the region of which the top and bottom layers are unsealed, **characterized in that** the compartments (13) are arranged in ring-shape.

7. Primary package unit according to claim 7, **characterized in that** it has sections of the top layer (12), associated with the compartments (13), which sections are not connected with the bottom layer (11) and which are separated in the region facing away from the compartments (13) from the top layer (12) and serve as tear tabs (16), and **in that** the said tear tabs (16) verge on predetermined tear lines (17) which are arranged in the sealed upper layer (12) of the regions surrounding the compartments (13).

8. Primary package unit according to claim 7, **characterized in that** the tear tabs (16) are formed in the region enclosed by the compartments (13).

9. Primary package unit according to any one of the preceding claims, **characterized in that** the bottom layer and/or the top layer are made of polyethylene (PE), polyethylene terephthalate (PET), polypropylene (PP), ethylene vinyl acetate copolymer (EVA), paper, aluminium, or composites of these materials.

10. Primary packaging according to any one of the preceding claims, **characterized in that** the upper layer (3, 12) and/or the bottom layer (2, 11) are configured so as to be transparent.

11. Process for the production of a primary package unit according to claims 1 to 5 or 6 to 8, **characterized in that** a web-shaped medicament form (20) is fed to a web of the material of the bottom layer (2, 11), and that, in particular circular, administration forms (1) are punched or cut out of the web-shaped medicament form (20) according to the predetermined packaging pattern, and that the remaining material is separated, and that subsequently a web of the material of the top layer (3, 12) is fed as a cover for the administration form (1) and is sealed with the material of the former web (2, 11) in predetermined regions, and that thereafter the top web (3, 12) is punched through and partially punched to produce tear tabs (6, 9, 16) and predetermined tear lines (7, 10, 17), and that subsequently the advanced packaging unit is separated from the following one.

## Revendications

1. Unité d'emballage primaire destinée à plusieurs comprimés pelliculés en tant que formes d'administration, avec une couche inférieure et une couche supérieure scellée avec cette dernière, entre lesquelles sont formés des compartiments individuels pour les formes d'administration entourés par des zones scellées et dans la région desquelles la couche supérieure et la couche inférieure ne sont pas scellées, **caractérisée en ce qu'**elle présente au moins deux rangées (I, II) de compartiments (4, 8) et que les compartiments (4, 8) et formes d'administration (1) de rangées voisines (I, II) sont décalés les uns par rapports aux autres.

2. Unité d'emballage primaire selon la revendication 1, **caractérisée en ce que** les compartiments (4) sont disposés de façon telle, que le décalage entre les formes d'administration (1) corresponde à la moitié de la distance (S) entre les points médians de deux formes d'administration(1) voisines d'une rangée (I, II) et **en ce que** toutes les formes d'administration (1) voisines sont disposées à une même distance (S) les unes par rapport aux autres.

3. Unité d'emballage primaire selon la revendication 1 ou 2, **caractérisée en ce que** les formes d'administration (1) sont disposées de façon telle que la distance entre les bords de deux formes d'administration (1) voisines soit comprise entre 3 mm et 50 mm, de préférence entre 6 mm et 20 mm.

4. Unité d'emballage primaire selon l'une quelconque des revendications précédentes, **caractérisée en ce qu'**elle est munie de zones de couche supérieure associées aux compartiments (4, 8) qui ne sont pas reliées à la couche inférieure (2) et qui, dans la zone de la couche supérieure (3) détournée des compartiments (4, 8), sont séparées et font office de languettes à déchirer (6, 9) et **en ce que** les languettes à déchirer (6, 9) sont adjacentes à des lignes destinées à la déchirure (7, 10) qui sont disposées dans la couche supérieure (3) scellée des zones entourant les compartiments (4, 8).

5. Unité d'emballage primaire selon la revendication 4, **caractérisée en ce que** les languettes à déchirer (6, 9) saillissent respectivement dans les espaces donnés entre les compartiments (4, 8) d'une rangée voisine (I, II).

6. Unité d'emballage primaire pour plusieurs formes d'administrations pelliculées individuelles, avec une couche inférieure et une couche supérieure scellée avec cette dernière, entre lesquelles des compartiments individuels dans la zone desquels la couche supérieure et la couche inférieure ne sont pas scellées et qui sont entourés de zones scellées sont formés pour les formes d'administration, **caractérisée en ce que** les compartiments (13) sont disposés en anneau.

7. Unité d'emballage primaire selon la revendication 7, **caractérisée en ce qu'**elle est munie de zones de la couche supérieure (12) qui sont associées aux compartiments (13), qui ne sont pas reliées à la couche inférieure (11) et qui sont séparées dans la zone de la couche supérieure (12) détournée des compartiments (13) et font office de languettes à déchirer (16) et **en ce que** ces languettes à déchirer (16) sont adjacentes à des lignes destinées à la déchirure (17) qui sont disposées dans la couche supérieure (12) scellée des zones entourant les compartiments (13).

8. Unité d'emballage primaire selon la revendication 7, **caractérisée en ce que** les languettes à déchirer (16) sont formées dans la zone cernée par les compartiments (13).

9. Unité d'emballage primaire selon l'une quelconque des revendications précédentes, **caractérisée en ce que** la couche inférieure et/ou la couche supérieure sont en polyéthylène (PE), en téréphtalate de polyéthylène (PET), en polypropylène (PP), en copolymère d'acétate de vinyle-éthylène (EVA) en papier, en aluminium ou en composites de ces matériaux.

10. Unité d'emballage primaire selon l'une quelconque des revendications précédentes, **caractérisée en ce que** la couche supérieure (3, 12) et/ou la couche inférieure (2, 11) sont conçues de manière transparente.

11. Procédé de fabrication d'une unité d'emballage primaire selon l'une quelconque des revendications 1 à 5 ou 6 à 8, **caractérisé en ce qu'**une forme de produit pharmaceutique en forme de bande (20) est amené à une bande du matériau de la couche inférieure (2, 11) et **en ce que** des formes d'administration (1) notamment circulaires sont découpées à la matrice ou découpées à partir de la forme de produit pharmaceutique en forme de bande (20), en correspondance avec le modèle d'emballage prédéfini et **en ce que** le matériau résiduel est séparé, **en ce qu'**ensuite une bande du matériau de la couche supérieure (3, 12) est amenée pour recouvrir les formes d'administration (1) et scellée dans des zones prédéfinies avec le matériau de la première bande (2, 11), **en ce qu'**ensuite la bande supérieure (3, 12) est estampée et prédécoupée pour créer des languettes à déchirer (6, 9, 16) et des lignes destinées à la déchirure (7, 10, 17) et **en ce qu'**ensuite l'unité d'emballage poussée en avant est séparée de la suivante.
